# EUROPÄISCHE PATENTSCHRIFT

(11) **EP 0 784 592 B1**
(45) Veröffentlichungstag und Bekanntmachung des Hinweises auf die Patenterteilung: **06.05.1999**
(21) Anmeldenummer: 95925738.7
(22) Anmeldetag: 27.07.1995
(51) Int. Cl.: B68G 9/00, A47C 27/06

(54) **VORRICHTUNG ZUR HERSTELLUNG EINES TASCHENFEDERKERNES**
DEVICE FOR PRODUCING A BOX-SPRING CORE
DISPOSITIF PERMETTANT DE PRODUIRE UN BLOC-RESSORT CAPITONNE

(30) Priorität: 06.10.1994 DE 4435771
(43) Veröffentlichungstag der Anmeldung: 23.07.1997
(73) Patentinhaber: RECTICEL, 1200 Woluwe-Saint-Lambert (BE)
(72) Erfinder: STUMPF, Walter, Dunwoody, GA 30338 (US)
(74) Vertreter: Van Reet, Joseph
(86) Internationale Anmeldenummer: DE9500988
(87) Internationale Veröffentlichungsnummer: WO9611163

(56) Entgegenhaltungen:
- EP-A- 0 052 389
- EP-A- 0 060 146
- WO-A-94/18116
- DE-A- 3 738 274
- DE-A- 4 040 220
- DE-A- 4 042 304

## Beschreibung

Die Erfindung betrifft eine Vorrichtung zur Herstellung eines Taschenfederkernes mit einer Vielzahl von parallelen Ketten eingetaschter Federn, wobei jede Kette eine fortlaufende Reihe von Federn aufweist, die von einer tuchartigen Umhüllung eng ummantelt und durch diese miteinander verbunden sind, wobei die so gebildeten Taschen einer Kette zur Abgrenzung der Federn quer verlaufende Verbindungsnähte aufweisen, die parallel zu den Längsachsen der Federn gerichtet sind, wobei ferner die benachbarten Ketten mechanisch miteinander verbunden sind, wozu jeweils eine erste Anzahl von Ketten im Bereich der Verbindungsnähte mit gleichgerichteten Schlitzen versehen und mit Abstand voneinander zueinander parallel gerichtet angeordnet sind, eine zweite Anzahl von Ketten rechtwinklig zu der ersten Anzahl von Ketten gerichtet parallel zu- und mit Abstand voneinander angeordnet sind und die erste und zweite Anzahl von Ketten in Zeilen und Spalten angeordnet sind, wobei die zwischen parallelen Reihen gebildeten Abstände durch in die Lücken der Elemente der ersten Anzahl von Ketten eingesetzte Elemente der zweiten Anzahl von Ketten ausgefüllt sind, so daß die Elemente jeder folgenden Zeile oder Spalte versetzt zueinander angeordnet sind, wobei ferner die Schlitze als lediglich in dem Bereich offene Langlöcher ausgebildet sind, der zwischen den durch die Stirnflächen der eingetaschten Federn gebildeten beiden Ebenen liegt und jede Kette der zweiten Anzahl von Ketten jeweils die in Flucht zueinander ausgerichteten Langlöcher der aus der ersten Anzahl von Ketten gebildeten Kettenschar durchgreifend angeordnet ist, wobei im Bereich eines jeden Langlochdurchgriffes ein Bereich einer Verbindungsnaht der Kette der zweiten Anzahl angeordnet ist.

Aus der EP-A-0060146 ist eine Vorrichtung der eingangs genannten Art zur Herstellung eines Taschenfederkernes mit einer Veilzahl von parallelen Ketten eingetaschter Federn bekannt.

Aus der DE 40 42 304 A1 ist ein Taschenfederkern bekannt der auf einer solchen Vorrichtung hergestellt wird. Bei solchen Taschenfederkernen, können die entsprechenden Langlöcher mit Abstand von den Stirnflächenebenen der Federn enden. Vorzugsweise sind die Langlöcher mittig zwischen den Ebenen ausgebildet, wobei die Langlöcher in Stegbereichen der tuchartigen Umhüllung angeordnet sind, die zwischen den eingetaschten Federn der Ketten liegen. Dabei weisen nur die Ketten erster Art entsprechende Langlöcher auf, während die Ketten zweiter Art ohne solche Lochausbildungen gefertigt sind.

In dem eingangs bezeichneten Stand der Technik sind die Vorteile eines solchen Taschenfederkernes schon beschrieben. Durch die entsprechende Ausbildung ist es möglich durch eine Anzahl parallel zueinander angeordneter Ketten erster Art, bei denen die Langlöcher jeweils koaxial zueinander ausgerichtet sind, durch diese koaxial zueinander ausgerichteten Langlöcher eine Kette zweiter Art hindurchzustecken und so anzuordnen, daß die Ketten zweiter Art mit ihrem Verbindungssteg jeweils in einem Langloch sitzen. Hiermit ist ein fester mechanischer Verbund der Ketten miteinander erreicht, so daß ein entsprechender Taschenfederkern gebildet ist. Es ist auch schon beschrieben, daß zum Erleichtern des Durchschiebens der Ketten durch die Langlöcher die Ketten zusammengedrückt werden können, so daß sie dann vereinfacht durch die schlitzartigen offenen Langlöcher geschoben werden können. Nach dem Auffedern der Federn ist eine mechanische Verrastung erreicht. Die Federn sind vorzugsweise als Tonnenfedern ausgebildet. Der auf diese Weise gefertigte Taschenfederkern stellt hinsichtlich seines Zusammenhaltes ein ausgezeichnetes Zwischenprodukt dar, welches mit geringer Sorgfalt gehandhabt werden kann, bis es zu einer Matratze in endgültiger Form verarbeitet ist. Ausgehend von dem eingangs bezeichneten Stand der Technik liegt der Erfindung die Aufgabe zugrunde, eine Vorrichtung zur Herstellung eines solchen Taschenfederkernes zu schaffen.

Zur Lösung dieser Aufgabe schlägt die Erfindung vor, daß die Vorrichtung im wesentlichen aus drei Modulen besteht, die in Reihe nebeneinander angeordnet sind, daß das erste, mittlere Modul eine rechenartige Zuführvorrichtung umfaßt, mittels derer die Anzahl von Ketten erster Art nebeneinander, parallel zueinander und mit zueinander fluchtenden Langlöchern ausrichtbar und einem Schußpfad zuführbar sind, so daß jeweils ein durch die Langlöcher der benachbarten Ketten aufgespannter, kanalartiger Einschubpfad für eine Kette der zweiten Art gebildet ist, daß am einen Ende des Einschubpfades neben dem ersten, mittleren Modul ein zweites Modul angeordnet ist, mittels dessen die Kette zweiter Art lagerichtig zum Einschubpfad ausrichtbar und in Richtung parallel zur Mittelachse der Federn der Kette zweiter Art auf eine geringe Höhe zusammenpreßbar ist, die gleich oder geringer als die Höhe der zueinander fluchtenden, den Einschubpfad bildenden Langlöcher der Ketten erster Art ist,
daß am anderen Ende des Einschubpfades neben dem ersten Modul ein drittes Modul angeordnet ist, das ein Transportmittel aufweist, welches koaxial zum Einschubpfad durch diesen hindurch verfahrbar ist, mittels dessen das freie Ende der im zweiten Modul befindlichen Kette zweiter Art erfaßbar und durch den Einschubpfad in eine Position bewegbar ist, in der die einander kreuzende Sollposition der Kette zweiter Art relativ zur Schar der Ketten erster Art erreicht ist.

Der Begriff "drei Module" ist dabei nicht einschränkend zu verstehen, sondern es ist selbstverständlich auch möglich diese drei Module in einer einzigen Vorrichtungsausbildung zu verkörpern oder aber auch die drei Module in mehrere kleinere Baueinheiten zu zerteilen, die lagerichtig zusammengefügt sind.

Das erste mittlere Modul dient zur parallelen Zuführung einer Anzahl von Ketten erster Art, wobei die Anzahl der Ketten durch das Endmaß des zu fertigenden Taschenfederkernes bestimmt ist. Beispielsweise kann die Anzahl der Länge des entsprechenden Taschenfederkernes angepaßt sein oder auch der Breite desselben. Die Ketten erster Art werden als Endloselemente gefertigt und laufen über eine Führungseinrichtung in die rechenartige Zuführvorrichtung ein, wobei am Einlauf der Ketten zur Zuführvorrichtung rollenartige Abweiser oder dergleichen angeordnet sein können, mittels derer die Federelemente der Ketten quasi lotrecht gestellt und in entsprechende U-förmige Führungsschienen der rechenartigen Zuführvorrichtung eingeführt werden. Die jeweils ersten Elemente der parallel zueinander angeordneten Ketten werden mit zueinander fluchtenden Langlöchern ausgerichtet und diese Langlöcher werden so ausgerichtet, daß sie quasi einen Hohlkanal aufspannen, der als Schußpfad für das Zuführen einer Kette zweiter Art genutzt werden kann. Eine entsprechende Kette zweiter Art wird orthogonal zu den Ketten erster Art zugeführt und ausgerichtet und zwar mittels des zweiten Modules, so daß die Kette zweiter Art exakt zu dem Einschubpfad ausgerichtet ist, der durch die Langlöcher der Ketten erster Art gebildet ist. Mittels der Vorrichtung werden die Elemente der Kette zweiter Art auf eine geringe Höhe zusammengepreßt, die vorzugsweise erheblich geringer ist, als der Höhe der zueinander fluchtenden Langlöcher der Ketten erster Art ist, die den Einschubpfad bilden.

Am dem ersten Modul abgewandten Ende des Einschubkanales ist ein drittes Modul angeordnet, dessen Transportmittel durch den Einschubkanal (gebildet durch die Langlöcher der Ketten erster Art) hindurch verfahrbar ist. Dieses Transportmittel nimmt das Ende der im zweiten Modul befindlichen Kette zweiter Art auf und zieht dieses durch den Einschubpfad in die Sollposition, in welcher die Kette zweiter Art die Ketten erster Art kreuzend duchgreift. Bei dem so gefertigten Element sitzen die Federelemente der einen Ketten jeweils in den Lücken, die zwischen den Federelementen der zweiten Kette gebildet sind.

Die Vorrichtung ist dabei so ausgebildet, daß jeweils nach dem Durchzug eines Kettenelementes zweiter Art die Kettenelemente erster Art um eine Teilung in deren Längsrichtung vortransportiert werden, so daß die nächste Lochungsreihe von Langlöchern der Ketten erster Art als Durchschubpfad für ein weiteres Elemente zweiter Art zur Verfügung steht.

Diese Fertigung kann endlos erfolgen. Es ist aber auch möglich, die jeweils gebildeten Taschenfederkernelemente nach Erreichen des Sollmaßes zu durchtrennen, was maschinell oder manuell geschehen kann.

Eine besonders bevorzugte Weiterbildung wird darin gesehen, daß das erste mittlere Modul einen Ablagetisch für die aufrechtstehend angeordneten Ketten erster Art aufweist, der im Bereich des Einschubpfades eine unterhalb desselben angeordnete und parallel zu dessen Längserstreckung gerichtete erste Führungsfläche aufweist, wobei oberhalb desselben eine balkenartige parallel zur ersten Führungsfläche gerichtete zweite Führungsfläche angeordnet ist, die zur ersten Führungsfläche hin und von dieser weg verstellbar ist, daß Positioniermittel am ersten Modul angeordnet sind, mittels derer die zueinander parallelen Ketten erster Art schrittweise so positionierbar sind, daß jeweils der zwischen zwei eingetaschten Federn einer Kette befindliche, mit Lochung versehene Bereich mittig des Einschubpfades und der Führungsflächen ausrichtbar ist und die entsprechenden Lochungen aller Ketten erster Art in Flucht zueinander ausgerichtet sind, daß Streckmittel am ersten Modul angeordnet sind, mittels derer die Ketten erster Art im Bereich der den Einschubpfad bildenden Lochungen in Längserstreckungsrichtung der Ketten von der den Einschubpfad bildenden Ebene weg gerichtet streckbar und spannbar sind oder zumindest quer zum Einschubpfad gestreckt gehalten sind,
daß die zweite Führungsfläche bei positionierten Lochungsbereichen der Ketten erster Art auf die Stegbereiche der Ketten absenkbar ist, welche die Lochungen aufweisen, so daß die Ketten erster Art in diesem Bereich in Richtung der Mittellängsachse ihrer Federn zusammengepreßt und in der Höhe reduziert sind, wobei zudem die Lochungen hierdurch erweitert sind.

Desweiteren ist bevorzugt vorgesehen, daß die Führungsflächen im Bereich des Querdurchlaufs der Ketten erster Art Nuten aufweisen, deren Breite mindestens etwas größer ist, als der Breite des gelochten Stegbereich der Ketten zwischen den benachbarten Federn einer jeden Kette entspricht.

Auch ist bevorzugt, daß die Führungsflächen mit reibungsminderndem Belag versehen sind.

Eine vorteilhafte Weiterbildung wird darin gesehen, daß die Positioniermittel Halteelemente aufweisen, von denen erste Halteelemente in die dem Einschubpfad benachbarten Kreuzungsbereiche der gekreuzten Ketten erster und zweiter Art eingreifen und von denen zweite Halteelemente die zwischen jeweils zwei benachbarten Federn einer Kette erster Art befindlichen Stegbereiche gabelartig übergreifen, wobei alle Halteelemente an parallel zum Einschubpfad gerichteten Traversen gehaltert sind, die taktweise in abgesenkter Eingriffsposition in Vorschubrichtung der Ketten erster Art um einen Lochungsabstand quer zum Einschubpfad verstellbar, aus der Verstellendposition bis in eine Außereingriffsposition der Halteelemente anhebbar, entgegen der Vorschubrichtung der Ketten erster Art um einen Lochungsabstand verstellbar und in dieser Endposition in Eingriffsposition der Halteelemente absenkbar sind, wobei die Traversen vorzugsweise starr miteinander gekoppelt und mit motorischen oder druckmittelbetriebenen Antrieben verfahrbar sind.

Dabei ist bevorzugt vorgesehen, daß die Positioniermittel außerdem die Streckmittel sind.

Besonders bevorzugt ist ferner vorgesehen, daß vor dem zweiten, in Zuführrichtung der Ketten zweiter Art vor dem Einführende des Einschubpfades angeordneten Modul eine Transportvorrichtung angeordnet ist, mittels derer eine Kette zweiter Art dem zweiten Modul zuführbar ist, daß zwischen der Transportvorrichtung und dem zweiten Modul eine Trennvorrichtung angeordnet ist, mittels derer das in das zweite Modul transportierte Ende des Endloskettenstranges der Kette zweiter Art im Bereich eines zwischen zwei Federn befindlichen Steges durchtrennbar ist und daß das zweite Modul eine zweite Transportvorrichtung aufweist, mittels derer das abgelängte Kettenteilstück bis in Sollposition im zweiten Modul in Richtung auf den Einschubpfad des ersten Moduls transportierbar ist.

Zudem ist bevorzugt vorgesehen, daß die zweite Transportvorrichtung, die die Aufstandsebene für die orthogonal zu dieser ausgerichteten Federn der Kette zweiter Art bildet, vorzugsweise als Bandförderer ausgebildet ist, und daß am zweiten Modul oberhalb der Aufstandsebene eine Traverse gehaltert ist, die orthogonal zur Aufstandsebene hin und von dieser weg verfahrbar ist, wobei mittels dieser Traverse das abgelängte und in Sollposition befindliche Teilstück der Kette zweiter Art unter Reduzierung der Federnhöhe zusammenpreßbar ist und nach Übergabe an das erste Modul die Traverse in die Ausgangsposition zurückverfahrbar ist, in welcher das folgende Ende der Kette zweiter Art in den Freiraum zwischen Aufstandsebene und Traverse einführbar ist.

Weiterhin ist bevorzugt, daß das dritte Modul als Transportmittel ein in den Einschubkanal der im ersten Modul angeordneten Ketten erster Art entgegen der Zuführrichtung der Kette zweiter Art verfahrbares stangenförmiges Element aufweist, das an seinem in Verfahrrichtung vorderen Ende eine Spannzange aufweist, die in einer dem Ende der Kette zweiter Art angenäherten Position in Offenlage verstellbar ist, in eine Position verfahrbar ist, in der die Zangenbacken die endseitige eingetaschte Feder der Kette zweiter Art in zusammengedrückter Form erfassend in Schließlage verstellbar sind, wobei das stangenförmige Element samt der erfaßten Kette zweiter Art in Zuführrichtung der Kette zweiter Art in die Ausgangsposition zurück verfahrbar ist und die Zangenbacken nach Sollpositionierung der Kette zweiter Art in dem mittleren Modul in die Offenlage verstellbar sind.

Ein schematisiertes Ausführungsbeispiel der Erfindung ist in der Zeichnung dargestellt und im folgenden näher beschrieben.
Es zeigt:
- Fig. 1: Das mittlere Modul einer erfindungsgemäßen Vorrichtung in Draufsicht;
- Fig. 2: Teile der Gesamtvorrichtung in Seitenansicht;
- Fig. 3: ein Einzelelement einer Kette erster Art in der Schnittansicht gemäß III-III der Figur 2 gesehen;
- Fig. 4: die Vorrichtung gemäß Figur 2 in einer anderen Betriebslage;
- Fig. 5: ein Einzelelement in der Schnittdarstellung gemäß V-V der Figur 4 gesehen;
- Fig. 6: die Vorrichtung gemäß Figur 2 in einer weiteren Betriebsstellung;
- Fig. 7: das zweite Modul der Vorrichtung in Seitenansicht;
- Fig. 8: das Modul gemäß Figur 7 in einer anderen Betriebslage;
- Fig. 9: eine Draufsicht auf das Element gemäß Figur 8;
- Fig. 10: eine Einzelheit der Figur 1 in Ansicht;
- Fig. 11: desgleichen in einer um 90° um die Hochachse gedrehten Position.

In den Zeichnungen ist eine erfindungsgemäße Vorrichtung zur Herstellung eines Taschenfederkernes gezeigt. Ein solcher Taschenfederkern besteht aus einer Vielzahl von parallelen Ketten eingetaschter Federn, wobei jede Kette eine fortlaufende Reihe von Federn aufweist, die von einer tuchartigen Umhüllung eng ummantelt und durch diese über Verbindungsstege miteinander verbunden sind. Die so gebildeten Taschen einer Kette weisen zur Abgrenzung der Federn quer verlaufende Verbindungsnähte auf, die parallel zu den Längsachsen der Federn gerichtet sind. Die benachbarten Ketten sind im Endzustand mechanisch miteinander verbunden, wozu jeweils eine erste Anzahl von Ketten im Bereich der Verbindungsnähte mit gleichgerichteten Schlitzen versehen und mit Abstand voneinander zueinander parallel gerichtet angeordnet sind und eine zweite Anzahl von Ketten rechtwinklig zu der ersten Anzahl von Ketten gerichtet parallel zu und mit Abstand voneinander angeordnet sind. Die ersten und zweiten Ketten sind in Zeilen und Spalten angeordnet, wobei die zwischen parallelen Reihen gebildeten Abstände durch in die Lücken der Elemente der ersten Anzahl von Ketten eingesetzte Elemente der zweiten Anzahl von Ketten ausgefüllt sind. Auf diese Weise sind die Elemente jeder folgenden Zeile oder Spalte versetzt zueinander angeordnet.

Wie insbesondere aus Figur 3 ersichtlich, sind die Schlitze als lediglich in dem Bereich offene Langlöcher 1 ausgebildet, der zwischen den durch die Stirnflächen der eingetaschten Federn 2 gebildeten beiden Ebenen liegt. Diese mit Langlöchern 1 versehenen Ketten sind die Ketten erster Art 3. Jede Kette der zweiten Art 4 ist im Endzustand jeweils die in Flucht zueinander ausgerichteten Langlöcher 1 der aus der Ketten erster Art 3 gebildeten Kettenschar durchgreifend angeordnet, wobei im Bereich jedes Langlochdurchgriffes (bei 1) ein Bereich einer Verbindungsnaht 5 der Kette zweiter Art 4 angeordnet ist.

Die Vorrichtung besteht im wesentlichen aus drei Modulen 6, 7, 8, die in Reihe nebeneinander angeordnet sind, wie insbesondere aus Figur 4 ersichtlich ist. Das erste, mittlere Modul 6 weist, wie insbesondere aus Figur 1 ersichtlich, eine rechenartige Zuführvorrichtung 9 auf, mittels derer eine entsprechende Anzahl von Ketten erster Art 3 nebeneinander und parallel zueinander sowie mit zueinander fluchtenden Langlöchern 6 ausrichtbar und einem Schußpfad zuführbar sind, so daß jeweils ein durch die Langlöcher 1 der benachbarten Ketten 3 aufgespannter kanalartiger Einschubpfad 10 für eine Kette 4 zweiter Art gebildet ist. Die Anordnung und Zuführung der Ketten erster Art 3 erfolgt so, daß jeweils die in Zuführrichtung 11 vornliegende erste Reihe von Langlöchern 1 koaxial zum Einschubpfad 10 ausgerichtet ist. Am einen Ende des Einschubpfades 10 (in Zeichnungsfigur 1 und 4 links) ist neben dem ersten mittleren Modul 6 ein zweites Modul 7 angeordnet. Mittels dieses Moduls 7 ist die Kette 4 zweiter Art lagerichtig zum Einschubpfad 10 ausrichtbar und in Richtung parallel zur Mittelachse der Federn der Kette 4 zweiter Art auf eine geringe Höhe zusammenpreßbar, die geringer ist als die Höhe der zueinander fluchtenden, den Einschubpfad 10 bildenden Langlöcher 1 der Ketten 3 erster Art.

Am anderen Ende des Einschubpfades 10 (in Zeichnungsfigur 1 und 4 rechts) neben dem ersten Modul 6 ist ein drittes Modul 8 angeordnet, das ein Transportmittel 12 aufweist, welches koaxial zum Einschubpfad 10 durch diesen und die entsprechenden Langlöcher 1 hindurch verfahrbar ist und mittels dessen das freie Ende der im zweiten Modul 7 befindlichen Kette 4 zweiter Art erfaßbar und durch den Einschubpfad 10 in eine Position bewegbar ist, in der die einander kreuzende Sollposition der Kette zweiter Art relativ zur Schar der Ketten erster Art 3 erreicht ist.

Das erste mittlere Modul 6 weist einen Ablagetisch 14 für die aufrechtstehend angeordneten Ketten 3 erster Art auf, der im Bereich des Einschubpfades 10 eine unterhalb des Einschubpfades 10 angeordnete und parallel zu dessen Längserstreckung gerichtete erste Führungsfläche 15 aufweist, wobei oberhalb dieser Führungsfläche 15 eine balkenartige, parallel zur ersten Führungsfläche 15 gerichtete zweite Führungsfläche 16 angeordnet ist. Während die erste Führungsfläche 15 ein starres Element des Modules 6 ist, ist die zweite Führungsfläche 16 in Richtung des Pfeiles 17 verfahrbar. Hierzu können beispielsweise pneumatische Stellelemente 18 an einem Maschinengestell 19 gehaltert sein, mittels derer eine Verstellung der zweiten Führungsfläche zur ersten Führungsfläche 15 hin und von dieser weg möglich ist.

Am mittleren Modul 6 sind zudem Positioniermittel I,II angeordnet, mittels derer die zueinander parallelen Ketten 3 erster Art schrittweise so positionierbar sind, daß jeweils der zwischen zwei eingetaschen Federn 2 einer Kette 3 befindliche, mit Lochung 1 versehene Bereich mittig des Einschubpfades 10 und der Führungsfläche 15, 16 ausrichtbar ist. Auf diese Weise sind die entsprechenden Lochungen 1 der Ketten erster Art 3 im Bereich des Einschubpfades 10 in Flucht zueinander und koaxial zueinander ausgerichtet.

Die Positioniermittel I, II können zudem Streckmittel umfassen, mittels derer die Ketten 3 erster Art im Bereich der den Einschubpfad 10 bildenden Lochungen 1 in Längserstreckungsrichtung der Ketten 3 quer von der den Einschubpfad bildenden Ebene weggerichtet streckbar und spannbar sind oder durch sie zumindest quer zum Einschubpfad 10 gestreckt gehalten sind.

Wie aus der Abfolge der Figuren 2 und 4 bzw. 3 und 5 ersichtlich, ist die zweite Führungsfläche 16 bei positionierten Lochungsbereichen 1 der Ketten 3 erster Art auf die mit den Lochungen 1 versehene Streckbereiche der Ketten 3 absenkbar, so daß die Ketten 3 erster Art bei abgesenkter Führungsfläche 16 gemäß Darstellung in Figur 4 und 5 in Richtung der Mittellängsachse ihrer Federn 2 zusammengepreßt und in der Höhe reduziert sind, wodurch die Lochungen 1 erweitert sind, wie insbesondere aus Figur 5 ersichtlich.

Vorzugsweise weisen die Führungsflächen 15, 16 im Bereich des Querdurchlaufs der Ketten erster Art 3 Nuten oder dergleichen auf, deren Breite mindestens etwas größer ist, als der Breite des gelochten Stegbereiches der Ketten 3 zwischen den benachbarten Federn 2 einer jeden Kette 3 entspricht. Hierdurch sind die gemäß Figur 5 oberen und unteren Stegbereiche des die Lochung 1 aufweisenden Steges im Bereich des Einschubpfades quasi versenkt in den Führungsflächen 15, 16 angeordnet, so daß durch diese Stegbereiche kein Hindernis beim Durchschub des Kettenelementes 4 zweiter Art gebildet ist.

Vielmehr kann die Kette zweiter Art 4 problemlos durch die Lochungen 1 hindurchgezogen werden.

Die Führungsflächen 15, 16 können auf den einander zugewandten Flächen mit reibungsmindernden Belägen versehen sein. Es ist auch möglich auf die Führungsflächen 15, 16 reibungsmindernde Elemente aufzusetzten, zwischen denen dann die entsprechenden Nuten (quer zum Einschubpfad 10) gebildet sind. Die Positioniermittel I,II, die als oberhalb des Tisches 14 und der Führungflächen 15 angeordnete Balken ausgebildet sind, weisen Halteelemente auf. Diese Halteelemente sind in den Figuren 10 und 11 im einzelnen gezeigt. Von diesen Halteelementen, die über die gesamte Länge der Balken angeordnet sind, die die Positioniermittel I, II bilden, sind erste Halteelemente 20 so angeordnet, daß sie in die dem Einschubpfad 10 benachbarten Kreuzungsbereiche 21 der schon gekreuzten Ketten erster und zweiter Art eingreifen, wie in Figur 11 rechts gezeigt. Diese Position befindet sich also in Vorschubrichtung 11 der Kettenelemente 3 erster Art jenseits des Einschubpfades 10. Es sind ferner zweite Halteelemente 22 angeordnet, die die zwischen jeweils zwei benachbarten Federn 2 einer Kette erster Art 3 befindlichen Stegbereiche, die die Lochungen 1 aufweisen, gabelartig übergreifen. Diese in Vielfachanordnung vorgesehenen Halteelemente 20, 22 sind jeweils parallel beidseits des Einschubpfades 10 angeordnet und an entsprechenden Traversen der Elemente I,II gehaltert. Sie werden taktweise bewegt und abgesenkt, wie anhand der Figur 11 verdeutlicht ist.

Bei der Darstellung gemäß Figur 11 befinden sich die Haltelemente 20,22 in abgesenkter Eingriffsposition, wobei die Elemente I und II einschließlich der sie verbindenden Traverse entsprechend dem Bewegungspfeil 26 abwärts Verfahren sind. Zum Transport und zur Positionierung der Ketten 3 erster Art in Vorschubrichtung 11 sind die entsprechenden Elemente 20, 22 um einen Lochungsabstand der Lochungen 1 einer Kette 3 quer zum Einschubpfad 10 in Richtung des Pfeiles 23 verstellbar. Bei Erreichen der Sollposition werden die Elemente 20, 22 entsprechend dem Bewegungspfeil 24 angehoben in eine Außereingriffposition und anschließend entgegen der Vorschubrichtung 11 der Ketten 3 erster Art um einen Lochungsabstand in Richtung des Pfeiles 25 verstellt. In dieser Endposition werden die Halteelemente entsprechend dem Bewegungspfeil 26 abgesenkt woran sich wieder die Bewegungen in Richtung des Bewegungspfeiles 23 anschließt. Dieser Bewegungsablauf erfolgt taktweise, wobei jeweils durch die lagerichtig positionierten Lochungen 1 das Kettenelement 4 zweiter Art hindurchgezogen wird. Wie insbesondere aus den Figuren 8 und 9 ersichtlich ist vor dem zweiten, in Zuführrichtung der Ketten 4 zweiter Art vor dem Einführende des Einschubpfades 10 angeordneten Modul 7 eine Transportvorrichtung 27 angeordnet, mittels derer eine Kette zweiter Art 4 dem zweiten Modul 7 zuführbar ist. Die Transportvorrichtung 27 besteht aus zwei beidseits der Kette 4 angeordneten kettenartigen oder bandartigen Förderelementen, mittels derer die Kette 4 lagerichtig positioniert und transportiert wird.

Zwischen der Transportvorrichtung 27 und dem zweiten Modul 7 ist eine Trennvorrichtung 28 angeordnet, mittels derer das in das zweite Modul 7 transportierte Ende des endlos Kettenstranges der Kette zweiter Art 4 im Bereich eines zwischen zwei Federn befindlichen Steges 5 durchtrennbar ist. Die Trennvorrichtung ist mit einer Steuerung gekoppelt, mittels derer die Länge des durchgelaufenen Kettenstanges erfaßt wird, wobei nach Durchlauf der entsprechenden Länge die Trennvorrichtung 28 in Betrieb gesetzt wird, so daß das durchgelaufene Ende der Kette 4 abgetrennt wird. Das zweite Modul 7 weist eine zweite Transportvorrichtung 29 auf, mittels derer das abgelängte Kettenteilstück der Kette 4 bis in Sollposition im zweiten Modul 7 in Richtung auf den Einschubpfad 10 des ersten Moduls 6 transportierbar ist. Diese Transportvorrichtung 29 bildet die Aufstandsebene für die orthogonal zu dieser ausgerichteten Feder der Kette 4 zweiter Art. Am zweiten Modul 7 ist oberhalb der Aufstandsebene (gebildet durch das Element 29) eine Traverse 30 gehaltert, die in Richtung des Bewegungspfeiles 31 mittels pneumatischer Stellelemente 32 verstellbar ist. Die Traverse 30 ist somit zur Aufstandsebene hin und von dieser weg verfahrbar. Mittels dieser Traverse 30 kann das abgelängte und in Sollposition befindliche Teilstück der Kette zweiter Art 4 unter Reduzierung der Federnhöhe zusammengepreßt werden, wie aus der Abfolge der Figuren 7 und 8 ersichtlich. Sobald die Kette 4 aus dem Modul 7 in das Modul 6 übergeben worden ist, kann die Traverse 30 in die Ausgangsposition (in Zeichnungsfigur 8 nach oben) entsprechend der Position gemäß Figur 7 verfahren werden, in welcher das folgende Ende der Kette 4 zweiter Art in den Freiraum zwischen Aufstandsebene und Traverse 30 hinein transportiert werden kann.

Anhand der Figur 2, 4, 6 ist das dritte Modul 8 erläutert. Das dritte Modul 8 weist als Transportmittel 12 ein in den Einschubkanal 10 der im ersten Modul 6 angeordneten Ketten 3 erster Art entgegen Zuführrichtung der Kette zweiter Art 4 verfahrbahres stangenförmiges Element auf, das an seinem in Verfahrrichtung vorderen Ende eine Spannzange 33 aufweist. Nach der lagerichtigen Anordnung der Kettenelemente 3 erster Art mit den entsprechenden Langlöchern 1 koaxial zum Einschubkanal 10 kann das Transportmittel 12 aus der Position gemäß Figur 2 in die Position gemäß Figur 4 verfahren werden. Die Spannzange 33 wird erst geöffnet, sobald die Spannzange die in dem Modulbauteil 7 befindliche Kette 4 zweiter Art erreicht. Die Zangenbacken der Zange 33 werden dann geöffnet und unter weiterem Vorschub der Transportvorrichtung 12 über das letzte Glied der Kette 4 geschoben und dann geschlossen. Anschließend verfährt die Transporteinrichtung 12 aus der Position gemäß Figur 4 in die Position gemäß Figur 6. In dieser Position wird die Spannzange 33 vorübergehend geöffnet und dann wieder geschlossen. Die Transportvorrichtung 12 kann dann aus der Position gemäß Figur 6 noch weiter nach rechts verfahren werden.

Der komplexe Ablauf der Vorrichtung wird nachstehend noch kurz beschrieben.

Die Kettenelemente 3 erster Art werden in dem mittleren Modul 6 quer zur Richtung des Einschubpfades 10 eingeführt und mit ihren Langlöchern 1 entsprechend koaxial zum Einschubkanal 10 ausgerichtet. Anschließend werden die Elemente der Ketten 3 im Bereich des Einschubpfades geringfügig zusammengedrückt, wie aus der Figurenabfolge Figur 2 und 4 ersichtlich. Im wesentlichen zeitgleich erfolgt die Zuführung der Kette zweiter Art 4 in das Modulteil 7. Das entsprechende Ende der Kette 4 wird abgetrennt, in das Modulbauteil 7 eingeführt und die Elemente der Kette 4 werden zusammengepreßt gehalten, wie aus der Figurenabfolge der Figuren 7 und 8 ersichtlich. Nachfolgend wird die Transporteinrichtung 12 durch die Langlöcher 1 der Ketten 3 entsprechend dem Durchlaßpfad 10 verschoben. Dieses Element ergreift das freie Ende der in dem Modul 7 befindlichen Kette 4 und zieht diese durch die Langlöcher 1 der quer dazu verlaufenden Ketten erster Art bis zur Sollposition. Anschließend wird das aus den Kettenelementen 3 und dem Kettenelement 4 gebildete Element um eine Lochteilung der Langlöcher 1 mittels der Stellelemente querverschoben, wie in Figur 11 verdeutlicht. Der Bewegungsablauf erfolgt dann analog zu wiederholten Malen, bis ein entsprechendes Taschenfederkernelement fertiggestellt ist.

Die Erfindung ist nicht auf das Ausführungsbeispiel beschränkt, sondern im Rahmen der Offenbarung vielfach variabel.
Alle neuen, in der Beschreibung und/oder Zeichnung offenbarten Einzel- und Kombinationsmerkmale werden als erfindungswesentlich angesehen.

## Patentansprüche

1. Vorrichtung zur Herstellung eines Taschenfederkernes mit einer Vielzahl von parallelen Ketten eingetaschter Federn, wobei jede Kette eine fortlaufende Reihe von Federn aufweist, die von einer insbesondere tuchartigen Umhüllung eng ummantelt und durch diese miteinander verbunden sind, wobei vorzugsweise die so gebildeten Taschen einer Kette zur Abgrenzung der Federn quer verlaufende Verbindungsnähte aufweisen, die parallel zu den Längsachsen der Federn gerichtet sind, wobei ferner die benachbarten Ketten mechanisch miteinander verbunden sind, wozu jeweils eine erste Anzahl von Ketten im Bereich der die getaschten Federn verbindenden Stege mit Schlitzen versehen und mit Abstand voneinander zueinander parallel gerichtet angeordnet sind, eine zweite Anzahl von Ketten rechtwinklig zu der ersten Anzahl von Ketten gerichtet parallel zu- und mit Abstand voneinander angeordnet sind und die erste und zweite Anzahl von Ketten in Zeilen und Spalten angeordnet sind, wobei die zwischen parallelen Reihen gebildeten Abstände durch in die Lücken der Elemente der ersten Anzahl von Ketten eingesetzte Elemente der zweiten Anzahl von Ketten ausgefüllt sind, so daß die Elemente jeder folgenden Zeile oder Spalte versetzt zueinander angeordnet sind, wobei ferner die Schlitze als lediglich in dem Bereich offene Löcher, insbesondere Langlöcher, ausgebildet sind, der zwischen den durch die Stirnflächen der eingetaschten Federn gebildeten beiden Ebenen liegt und jede Kette der zweiten Anzahl von Ketten jeweils in Flucht zueinander ausgerichtete Löcher der aus der ersten Anzahl von Ketten gebildeten Kettenschar durchgreifend angeordnet ist, wobei im Bereich eines jeden Durchgriffes ein Bereich eines Verbindungssteges zwischen getaschten Federn der Kette der zweiten Anzahl angeordnet ist, **dadurch gekennzeichnet, daß** die Vorrichtung im wesentlichen aus drei Modulen (6,7,8) besteht, die in Reihe nebeneinander angeordnet sind, daß das erste mittlere Modul (6) eine insbesondere rechenartige Zuführvorrichtung (9) umfaßt, mittels derer die Anzahl von Ketten (3) erster Art nebeneinander, parallel zueinander und mit zueinander fluchtenden Löchern (1) ausrichtbar und einem Schußpfad für die Kette zweiter Art zuführbar sind, so daß jeweils ein durch die Löcher (1) der benachbarten Ketten (3) aufgespannter, kanalartiger Einschubpfad (10) für eine Kette (4) der zweiten Art gebildet ist, daß am Beginn des Einschubpfades (10) neben dem ersten mittleren Modul (6) ein zweites Modul (7) angeordnet ist, mittels dessen die Kette (4) zweiter Art lagerichtig zum Einschubpfad (10) ausrichtbar und in Richtung parallel zur Mittelachse der Federn (2) der Kette (4) zweiter Art auf eine geringe Höhe zusammenpreßbar ist, die gleich oder geringer als die Höhe der zueinander fluchtenden, den Einschubpfad (10) bildenden Löcher (1) der Ketten (3) erster Art ist,
daß am Ende des Einschubpfades (10) neben dem ersten Modul (6) ein drittes Modul (8) angeordnet ist, das ein Transportmittel (12) aufweist, welches koaxial zum Einschubpfad (10) durch diesen hindurch verfahrbar ist, mittels dessen das freie Ende der im zweiten Modul (7) befindlichen Kette (4) zweiter Art erfaßbar und durch den Einschubpfad (10) in eine Position bewegbar ist, in der die einander kreuzende Sollposition der Kette (4) zweiter Art relativ zur Schar der Ketten (3) erster Art erreicht ist.

2. Vorrichtung nach Anspruch 1, **dadurch gekennzeichnet, daß** das erste mittlere Modul (6) einen Ablagetisch (14) für die aufrecht stehend angeordneten Ketten (3) erster Art aufweist, der im Bereich des Einschub pfades (10) eine unterhalb desselben angeordnete und parallel zu dessen Längserstreckung gerichtete erste Führungsfläche (15) aufweist, wobei oberhalb desselben eine balkenartige parallel zur ersten Führungsfläche (15) gerichtete zweite Führungsfläche (16) angeordnet ist, die zur ersten Führungsfläche (15) hin und von dieser weg verstellbar ist, daß Positioniermittel (I,II) am ersten Modul (6) angeordnet sind, mittels derer die zueinander parallelen Ketten (3) erster Art schrittweise so positionierbar sind, daß jeweils der zwischen zwei eingetaschten Federn (2) einer Kette (3) befindliche, mit Lochung (1) versehene Bereich mittig des Einschubpfades (10) und der Führungsflächen (15,16) ausrichtbar ist und die entsprechenden Lochungen (1) aller Ketten (3) erster Art in Flucht zueinander ausgerichtet sind, daß Streckmittel am ersten Modul (6) angeordnet sind, mittels derer die Ketten (3) erster Art im Bereich der den Einschubpfad (10) bildenden Lochungen (1) in Längserstreckungsrichtung der Ketten (3) von der den Einschubpfad (10) bildenden Ebene weg gerichtet streckbar und spannbar sind oder zumindest quer zum Einschubpfad (10) gestreckt gehalten sind, daß die zweite Führungsfläche (16) bei positionierten Lochungsbereichen (1) der Ketten (3) ersten Art auf die Stegbereiche der Ketten (3) absenkbar ist, welche die Lochungen (1) aufweisen, so daß die Ketten (3) erster Art in diesem Bereich in Richtung der Mittellängsachse ihrer Federn (2) zusammengepreßt und in der Höhe reduziert sind, wobei zudem die Lochungen (1) hierdurch erweitert sind.

3. Vorrichtung nach Anspruch 2, **dadurch gekennzeichnet, daß** die Führungsflächen (15,16) im Bereich des Querdurchlaufs der Ketten (3) erster Art Nuten aufweisen, deren Breite mindestens etwas größer ist als der Breite des gelochten Stegbereichs der Ketten (3) zwischen den benachbarten Federn (2) einer jeden Kette (3) entspricht.

4. Vorrichtung nach Anspruch 2 oder 3, **dadurch gekennzeichnet, daß** die Führungsflächen (15,16) mit reibungsminderndem Belag versehen sind.

5. Vorrichtung nach einem der Ansprüche 2 bis 4, **dadurch gekennzeichnet, daß** die Positioniermittel (I,II) Halteelemente (20,22) aufweisen, von denen erste Halteelemente (20) in die dem Einschubpfad (10) benachbarten Kreuzungsbereiche der gekreuzten Ketten (3,4) erster und zweiter Art eingreifen und von denen zweite Halteelemente (22) die zwischen jeweils zwei benachbarten Federn (2) einer Kette (3) erster Art befindlichen Stegbereiche gabelartig übergreifen, wobei alle Halteelemente (20,22) an parallel zum Einschubpfad (10) gerichteten Traversen gehaltert sind, die taktweise in abgesenkter Eingriffsposition in Vorschubrichtung der Ketten (3) erster Art um einen Lochungsabstand quer zum Einschubpfad (10) verstellbar, aus der Verstellendposition bis in eine Außereingriffsposition der Halteelemente (20,22) anhebbar, entgegen der Vorschubrichtung der Ketten (3) erster Art um einen Lochungsabstand verstellbar und in dieser Endposition in Eingriffsposition der Halteelemente absenkbar sind, wobei die Traversen vorzugsweise starr miteinander gekoppelt und mit motorischen oder druckmittelbetriebenen Antrieben verfahrbar sind.

6. Vorrichtung nach einem der Ansprüche 2 bis 5, **dadurch gekennzeichnet, daß** die Positioniermittel (I,II) außerdem die Streckmittel sind.

7. Vorrichtung nach einem der Ansprüche 1 bis 6, **dadurch gekennzeichnet, daß** vor dem zweiten, in Zuführrichtung der Ketten (4) zweiter Art vor dem Einführende des Einschubpfades (10) angeordneten Modul (7) eine Transportvorrichtung (27) angeordnet ist, mittels derer eine Kette (4) zweiter Art dem zweiten Modul (7) zuführbar ist, daß zwischen der Transportvorrichtung (27) und dem zweiten Modul (7) eine Trennvorrichtung (28) angeordnet ist, mittels derer das in das zweite Modul (7) transportierte Ende des endlos Kettenstranges der Kette (4) zweiter Art im Bereich eines zwischen zwei Federn befindlichen Steges (5) durchtrennbar ist und daß das zweite Modul (7) eine zweite Transportvorrichtung (29) aufweist, mittels derer das abgelängte Kettenteilstück bis in Sollposition im zweiten Modul (7) in Richtung auf den Einschubpfad (10) des ersten Moduls (6) transportierbar ist.

8. Vorrichtung nach einem der Ansprüche 1 bis 7, **dadurch gekennzeichnet, daß** die zweite Transportvorrichtung (29), die die Aufstandsebene für die orthogonal zu dieser ausgerichteten Federn der Kette (4) zweiter Art bildet, vorzugsweise als Bandförderer ausgebildet ist, und daß am zweiten Modul (7) oberhalb der Aufstandsebene eine Traverse (30) gehaltert ist, die orthogonal zur Aufstandsebene hin und von dieser weg verfahrbar ist, wobei mittels dieser Traverse (30) das abgelängte und in Sollposition befindliche Teilstück der Kette (4) zweiter Art unter Reduzierung der Federnhöhe zusammenpreßbar ist und nach Übergabe an das erste Modul (6) die Traverse (30) in die Ausgangsposition zurückverfahrbar ist, in welcher das folgende Ende der Kette (4) zweiter Art in den Freiraum zwischen Aufstandsebene und Traverse (30) einführbar ist.

9. Vorrichtung nach einem der Ansprüche 1 bis 8, **dadurch gekennzeichnet, daß** das dritte Modul (8) als Transportmittel (12) ein in den Einschubkanal (10) der im ersten Modul (6) angeordneten Ketten (3) erster Art entgegen der Zuführrichtung der Kette (4) zweiter Art verfahrbares, stangenförmiges Element aufweist, das an seinem in Verfahrrichtung vorderen Ende eine Spannzange (33) aufweist, die in einer dem Ende der Kette (4) zweiter Art angenäherten Position in Offenlage verstellbar ist, in eine Position verfahrbar ist, in der die Zangenbacken die endseitige eingetaschte Feder der Kette (4) zweiter Art in zusammengedrückter Form erfassend in Schließlage verstellbar sind, wobei das stangenförmige Element samt der erfaßten Kette (4) zweiter Art in Zuführrichtung der Kette (4) zweiter Art in die Ausgangsposition zurück verfahrbar ist und die Zangenbacken nach Sollpositionierung der Kette (4) zweiter Art in dem mittleren Modul (6) in die Offenlage verstellbar sind.

## Claims

1. Apparatus for the production of a pocket-spring core having a multiplicity of parallel chains of pocketed springs, each chain having a continuous series of springs which are closely encased by an, in particular, cloth-like wrapping and are connected to one another by means of the latter, preferably the pockets of a chain which are thus formed having, in order to delimit the springs, connecting seams which run transversely and which are directed parallel to the longitudinal axes of the springs, furthermore the adjacent chains being connected to one another mechanically, for which purpose, in each case, a first number of chains are provided with slots in the region of the webs connecting the pocketed springs and are arranged parallel to and at a distance from one another, a second number of chains are arranged parallel to and at a distance from one another at right angles to the first number of chains, and the first and second number of chains are arranged in rows and columns, the distances formed between parallel series being filled by elements of the second number of chains, the said elements being inserted into the gaps of the elements of the first number of chains, so that the elements of each subsequent row or column are arranged so as to be offset to one another, furthermore the slots being designed as holes, in particular long holes, open only in the region which is located between the two planes formed by the end faces of the pocketed springs, and each chain of the second number of chains being arranged in each case so as to pass through mutually aligned holes of the chain assembly formed from the first number of chains, a region of a connecting web between pocketed springs of the chain of the second number being arranged in the region of each passage, characterized in that the apparatus consists essentially of three modules (6, 7, 8) which are arranged in series one next to the other, that the first middle module (6) comprises an, in particular, rake-like feed device (9), by means of which the number of chains (3) of the first type can be oriented one next to the other, parallel to one another and with mutually aligned holes (1) and can be fed to a shoot path for the chain of the second type, so that, in each case, a channel-like push-in path (10) spanned by the holes (1) of the adjacent chains (3) is formed for a chain (4) of the second type, that at the beginning of the push-in path (10) there is arranged, next to the first middle module (6), a second module (7), by means of which the chain (4) of the second type can be oriented in the correct position relative to the push-in path (10) and can be compressed, in the direction parallel to the mid-axis of the springs (2) of the chain (4) of the second type, to a small height which is equal to or smaller than the height of the mutually aligned holes (1) of the chains (3) of the first type, the said holes forming the push-in path (10), and that at the end of the push-in path (10) there is arranged, next to the first module (6), a third module (8) which has a transport means (12) which is movable through the push-in path (10) coaxially to the latter and by means of which the free end of the chain (4) of the second type located in the second module (7) can be gripped and can be moved through the push-in path (10) into a position in which the mutually intersecting desired position of the chain (4) of the second type in relation to the assembly of the chains (3) of the first type is assumed.

2. Apparatus according to Claim 1, characterized in that the first middle module (6) has, for the vertically arranged chains (3) of the first type, a depositing table (14) which, in the region of the push-in path (10), has a first guide surface (15) arranged below the latter and directed parallel to its longitudinal extent, there being arranged above the said push-in path a beam-like second guide surface (16) which is directed parallel to the first guide surface (15) and which can be adjusted towards and away from the first guide surface (15), in that there are arranged on the first module (6) positioning means (I, II), by which the mutually parallel chains (3) of the first type can be positioned in steps, in such a way that, in each case, the region located between two pocketed springs (2) of a chain (3) and provided with holes (1) can be oriented centrally relative to the push-in path (10) and the guide surfaces (15, 16) and the corresponding holes (1) of all the chains (3) of the first type are oriented in line with one another, in that there are arranged on the first module (6) stretching means, by which, in the region of the holes (1) forming the push-in path (10), the chains (3) of the first type can be stretched and tensioned in the direction of longitudinal extent of the chains (3) away from the plane forming the push-in path (10) or are held stretched at least transversely to the push-in path (10), and in that, with the hole regions (1) of the chains (3) of the first type being positioned, the second guide surface (16) can be lowered onto the web regions of the chains (3), the said web regions having the holes (1), so that, in this region, the chains (3) of the first type are compressed in the direction of the longitudinal mid-axis of their springs (2) and are reduced in height, with the holes (1) moreover being widened thereby.

3. Apparatus according to Claim 2, characterized in that the guide surfaces (15, 16) have, in the region of the transverse run-through of the chains (3) of the first type, grooves, the width of which is at least somewhat greater than corresponds to the width of the holed web region of the chains (3) between the adjacent springs (2) of each chain (3).

4. Apparatus according to Claim 2 or 3, characterized in that the guide surfaces (15, 16) are provided with a friction-reducing covering.

5. Apparatus according to one of Claims 2 to 4, characterized in that the positioning means (I, II) have holding elements (20, 22), of which first holding elements (20) engage into the intersection regions of the intersected chains (3, 4) of the first and second types, the said intersection regions being adjacent to the push-in path (10), and of which second holding elements (22) engage in a fork-like manner over the web regions located in each case between two adjacent springs (2) of a chain (3) of the first type, all the holding elements (20, 22) being retained on crossmembers which are directed parallel to the push-in path (10) and which intermittently, in the lowered engagement position, can be adjusted transversely to the push-in path (10) by one hole spacing in the direction of advance of the chains (3) of the first type, can be raised out of the adjustment end position into a disengagement position of the holding elements (20, 22), can be adjusted by one hole spacing opposite to the direction of advance of the chains (3) of the first type and, in this end position, can be lowered into the engagement position of the holding elements, the crossmembers preferably being coupled rigidly to one another and being movable by means of motive or pressure-medium-operated drives.

6. Apparatus according to one of Claims 2 to 5, characterized in that the positioning means (I, II) are also the stretching means.

7. Apparatus according to one of Claims 1 to 6, characterized in that a transport device (27) is arranged upstream of the second module (7) arranged upstream of the introduction end of the push-in path (10) in the feed direction of the chains (4) of the second type, by means of which transport device a chain (4) of the second type can be fed to the second module (7), in that there is arranged between the transport device (27) and the second module (7) a severing device (28), by means of which that end of the continuous chain strand of the chain (4) of the second type which is transported into the second module (7) can be severed in the region of a web (5) located between two springs, and in that the second module (7) has a second transport device (29), by means of which the chain portion cut to length can be transported into the desired position in the second module (7) in the direction of the push-in path (10) of the first module (6).

8. Apparatus according to one of Claims 1 to 7, characterized in that the second transport device (29), which forms the standing plane for the springs of the chain (4) of the second type which are oriented orthogonally to the said standing plane, is designed preferably as a band conveyor, and in that a crossmember (30) is retained on the second module (7) above the standing plane and is movable towards and away from the standing plane orthogonally to the latter, by means of this crossmember (30) the portion of the chain (4) of the second type which is cut to length and located in the desired position can be compressed, at the same time with a reduction in the spring height, and, after transfer to the first module (6), the crossmember (30) can be moved back into the initial position, in which the following end of the chain (4) of the second type can be introduced into the free space between the standing plane and the crossmember (30).

9. Apparatus according to one of Claims 1 to 8, characterized in that the third module (8) has as transport means (12) a rod-shaped element which can be moved, opposite to the feed direction of the chain (4) of the second type, into the push-in channel (10) of the chains (3) of the first type arranged in the first module (6) and which, at its end located at the front in the direction of movement, has a collet chuck (33) which, in a position near to the end of the chain (4) of the second type, can be adjusted into the open position and can be moved into a position in which the chuck jaws can be adjusted into the closed position so as to grip the end-face pocketed spring of the chain (4) of the second type in compressed form, the rod-shaped element, together with the gripped chain (4) of the second type, being capable of being moved back into the initial position in the feed direction of the chain (4) of the second type, and the chuck jaws being adjustable into the open position after the desired positioning of the chain (4) of the second type in the middle module (6).

## Revendications

1. Dispositif pour la fabrication d'une partie inteme à ressorts en sachets, comportant une pluralité de chaînes parallèles de ressorts ensachés, dans lequel chaque chaîne présente une série continue de ressorts qui sont étroitement enveloppés par une enveloppe en particulier en genre d'étoffé et qui sont reliés l'un à l'autre par celle-ci, dans lequel de préférence les sachets ainsi formés d'une chaîne présentent, pour la séparation des ressorts, des coutures de liaison qui s'étendent transversalement et qui sont orientées parallèlement aux axes longitudinaux des ressorts, dans lequel de plus les chaînes voisines sont reliées mécaniquement l'une à rautre, et par cela respectivement une première quantité de chaînes sont munies de fentes dans la zone des âmes reliant les ressorts ensachés et sont agencées à distance l'une à l'autre et d'une manière orientée parallèlement l'une à l'autre, une seconde quantité de chaînes étant agencées parallèlement l'une à l'autre et à distance l'une de l'autre, d'une manière orientée perpendiculairement à la première quantité de chaînes et les première et seconde quantités de chaînes étant agencées en des lignes et colonnes, dans lequel les écarts formés entre des rangées parallèles sont remplis par des éléments de la seconde quantité de chaînes insérés dans les creux des éléments de la première quantité de chaînes de façon à ce que les éléments de chaque ligne ou colonne suivante soient agencés de manière décalée l'un par rapport à l'autre, dans lequel en outre les fentes sont réalisées sous la forme de trous, en particulier de trous oblongs, uniquement ouverts dans la zone qui est située entre les deux plans formés par les faces frontales des ressorts ensachés et chaque chaîne de la seconde quantité de chaînes est agencée chaque fois en passant dans des trous alignés en enfilade l'un par rapport à l'autre de l'assemblage de chaînes formé par la première quantité de chaînes, dans lequel une zone d'une âme de liaison entre des ressorts ensachés de la chaîne de la seconde quantité est agencée dans la zone de chaque passage,
***caractérisé en ce que*** le dispositif est constitué essentiellement de trois modules (6, 7, 8) qui sont agencés en série l'un à côté de l'autre, en ce que le premier module (6) du milieu comprend un dispositif d'alimentation (9) en particulier en genre de râtelier, au moyen duquel la quantité de chaînes (3) d'un premier genre peuvent être alignées l'une à côté de l'autre, parallèlement rune à l'autre et avec des trous (1) en enfilade l'un par rapport à l'autre et peuvent être amenées à une voie de trame pour la chaîne de second genre de sorte qu'il est formé chaque fois pour la chaîne (4) du second genre de sorte que chaque fois une voie d'insertion (10), en genre de canal, ouverte à travers les trous (1) des chaînes (3) voisines est formée pour une chaîne (4) du second genre, en ce qu'au début de la voie d'insertion (10), à côté du premier module (6) du milieu est agencé un second module (7) au moyen duquel la chaîne (4) de second genre peut être alignée correctement en position par rapport à la voie d'insertion (10) et peut être comprimée, dans une direction parallèle à l'axe médian des ressorts (2) de la chaîne (4) de second genre, à une faible hauteur qui est égale ou inférieure à la hauteur des trous (1) des chaînes (3) de premier genre en enfilade l'un par rapport à l'autre et qui forment la voie d'insertion (10), en ce qu'à l'extrémité de la voie d'insertion (10) il est agencé à côté du premier module (6) un troisième module (8) qui présente un moyen de transport (12) qui peut être déplacé coaxialement à la voie d'insertion (10), à travers celle-ci, et au moyen duquel l'extrémité libre de la chaîne (4) de second genre qui se trouve dans le second module (7) peut être saisie et être déplacée à travers la voie d'insertion (10) dans une position dans laquelle est obtenue la position de consigne, de croisement réciproque, de la chaîne (4) de second genre par rapport à l'ensemble des chaînes (3) de premier genre.

2. Dispositif suivant la revendication 1, caractérisé en ce que le premier module (6) du milieu présente pour les chaînes (3) de premier genre agencées en station debout, une table de réception (14) qui présente dans la zone de la voie d'insertion (10) une première surface de guidage (15) agencée en dessous de la voie et orientée parallèlement à l'extension longitudinale de celle-ci, en ce qu'il est agencé au-dessus de la première une seconde surface de guidage (16) en genre de poutre, qui est orientée parallèlement à la première surface de guidage (15) et qui peut être déplacée vers la première surface de guidage (15) et en s'écartant de celle-ci, en ce que sont agencés à l'endroit du premier module (6) des moyens de positionnement (I, II) au moyen desquels, dans la zone des trous (1) formant la voie d'insertion (10), les chaînes (3) du premier genre parallèles entre elles peuvent être positionnées pas à pas, en ce que chaque fois la zone munie du trou (1) et qui se trouve entre deux ressorts ensachés (2) d'une chaîne (3) peut être alignée au milieu de la voie d'insertion (10) et des surfaces de guidage (15, 16) et les trous (1) correspondants de toutes les chaînes (3) du premier genre sont alignés en enfilade l'un avec l'autre, en ce que sont agencés à l'endroit du premier modulé (6) des moyens d'étirement au moyen desquels, dans la zone des trous (1) formant la voie d'insertion (10), les chaînes (3) de premier genre peuvent être étirées et tendues d'une manière dirigée à l'écart du plan formant la voie d'insertion (10), dans la direction d'extension longitudinale des chaînes (3), ou peuvent être retenues de manière étirée au moins transversalement par rapport à la voie d'insertion (10), en ce que la seconde surface de guidage (16) peut, lorsque des zones à trous (1) des chaînes (3) de premier genre sont positionnées, être descendues sur les zones d'âme des chaînes (3) qui présentent les trous (1) de façon à ce que les chaînes (3) de premier genre soient comprimées dans cette zone dans la direction de l'axe longitudinal médian de leurs ressorts (2), et soient réduites en hauteur, les trous (1) étant élargis en outre par cela.

3. Dispositif suivant la revendication 2, caractérisé en ce que les surfaces de guidage (15, 16) présentent dans la zone du passage transversal des chaînes (3) de premier genre des rainures dont la largeur est au moins quelque peu supérieure à la largeur de la zone d'âme trouée des chaînes (3) entre les ressorts voisins (2) de chaque chaîne (3).

4. Dispositif suivant la revendication 2 ou 3, caractérisé en ce que les surfaces de guidage (15, 16) sont munies d'une couche réduisant le Frottement.

5. Dispositif suivant l'une des revendications 2 à 4, caractérisé en ce que les moyens de positionnement (I, II) présentent des éléments de retenue (20, 22) dont des premiers élément de retenue (20) pénètrent dans les zones de croisement, voisines de la voie d'insertion (10), des chaînes (3, 4) croisées de premier et de second genre et dont des seconds éléments de retenue (2) enjambent à la manière d'une fourche les zones d'âme qui se trouvent entre chaque fois deux ressorts (2) voisins d'une chaîne (3) de premier genre, tous les éléments de retenue (20, 22) étant fixés à des traverses qui sont orientées parallèlement à la voie d'insertion (10), qui peuvent être déplacées transversalement à la voie d'insertion (10), de manière synchronisée d'un écart de trous, dans une position de prise abaissée, dans une direction d'avance des chaînes (3) de premier genre, qui peuvent être soulevées de la position extrême de déplacement jusqu'à une position hors de prise des éléments de retenue (20, 22), qui peuvent être déplacées d'un écart de trous en sens inverse du sens d'avance des chaînes (3) de premier genre et qui peuvent être abaissés dans cette position extrême dans une position de prise des éléments de retenue, les traverses étant de préférence raccordées rigidement l'une à l'autre et pouvant être déplacées par des entraînements à moteur ou actionnés par un milieu sous pression.

6. Dispositif suivant l'une des revendications 2 à 5 caractérisé en ce que les moyens de positionnement (I, II) sont en outre les moyens d'étirement.

7. Dispositif suivant l'une des revendications 1 à 6 caractérisé en ce qu'avant le second module (7) agencé avant l'extrémité d'entrée de la voie d'insertion (10) dans le sens d'amenée des chaînes (4) de second genre, il est agencé un dispositif de transport (27) au moyen duquel une chaîne (4) du second genre peut être amenée au second module (7), en ce qu'entre le dispositif de transport (27) et le second module (7) est agencé un dispositif de coupe (28) au moyen duquel l'extrémité, transportée dans le second module (7), de la ligne de chaînes sans fin des chaînes (4) de second genre peut être séparée dans la zone d'une âme (5) se trouvant entre deux ressorts et en ce que le second module (7) présente un second dispositif de transport (29) au moyen duquel le tronçon de chaîne mis à longueur peut être transporté jusqu'à dans une position de consigne dans le deuxième module (7) en direction de la voie d'insertion (10) du premier module (6).

8. Dispositif suivant l'une des revendications 1 à 7, caractérisé en ce que le deuxième dispositif de transport (29) qui forme plan de station debout pour les ressorts de la chaîne (4) de second genre alignés perpendiculairement à ce plan est réalisé de préférence sous la forme d'un transporteur à bandé et en ce qu'à l'endroit du second module (7), au-dessus du plan de station debout, est fixée une traverse (30) qui peut être déplacée perpendiculairement vers le plan de station debout et en s'écartant de celui-ci, le tronçon de la chaîne (4) de second genre mis à longueur et qui se trouve dans la position de consigne pouvant être comprimé au moyen de cette traverse (30), en réduisant la hauteur des ressorts, et la traverse pouvant être ramenée, après un transfert au premier module (16), dans la position de départ dans laquelle l'extrémité suivante de la chaîne (4) de second genre peut être introduite dans l'espace libre entre le plan de station debout et la traverse (30).

9. Dispositif suivant l'une des revendications 1 à 8, caractérisé en ce que le troisième module (8) présente en tant que moyen de transport (12) un élément en forme de tige qui peut être déplacé, en sens inverse du sens d'amenée de la chaîne (4) de second genre, dans le canal d'insertion (10) des chaînes (3) de premier genre agencées dans le premier module (6), et qui présente à son extrémité antérieure dans le sens du déplacement une pince de serrage (33) qui peut être réglée à l'état ouvert dans une position voisine de l'extrémité de la chaîne (4) de second genre, peut être déplacée dans une position dans laquelle les mâchoires de pince peuvent être réglées à l'état fermé, en saisissant dans une forme comprimée le ressort ensaché, du côté de l'extrémité, de la chaîne (4) de second genre, l'élément en forme de tige et la chaîne (4) de second genre saisie pouvant être ramenés, dans le sens d'amenée de la chaîne (4) de second genre, dans la position de départ et les mâchoires de pince pouvant être réglées à l'état ouvert après un positionnement de consigne de la chaîne (4) de second genre dans le module (6) du milieu.
